# EUROPÄISCHE PATENTSCHRIFT

(11) **EP 2 336 540 B1**
(45) Veröffentlichungstag und Bekanntmachung des Hinweises auf die Patenterteilung: **02.06.2021**
(21) Anmeldenummer: 10015640.5
(22) Anmeldetag: 15.12.2010
(51) Int. Cl.: F02M 35/16, F02M 35/04, F02M 35/024, B60K 13/02

(54) **Kraftwagen mit einem Luftfiltergehäuse**
Motor vehicle with an air filter housing
Véhicule automobile doté d'un boîtier de filtre à air

(30) Priorität: 16.12.2009 DE 102009058493
(43) Veröffentlichungstag der Anmeldung: 22.06.2011
(73) Patentinhaber: Audi AG, 85045 Ingolstadt (DE)
(72) Erfinder: Kalauch, Gerd, 78727 Oberndorf (DE)
(74) Vertreter: Lehle, Josef

(56) Entgegenhaltungen:
- EP-A1- 1 364 695
- EP-A2- 0 634 203
- DE-A1- 10 027 438
- DE-A1- 19 546 993
- DE-A1-102004 027 434
- DE-U1- 20 100 396
- US-A1- 2007 289 265

## Beschreibung

Die Erfindung betrifft einen Kraftwagen mit einem Luftfiltergehäuse und einem Ölbehälter nach dem Oberbegriff von Patentanspruch 1 sowie einen Kraftwagen mit einem Luftfiltergehäuse nach dem Oberbegriff von Patentanspruch 3.

Kraftwagen mit derartigen Luftfiltergehäusen sind aus dem Fahrzeugbau allgemein bekannt. Der Luftfilter dient dem Filtern von Ansaugluft für eine Brennkraftmaschine des Kraftwagens, um Beschädigungen an der Brennkraftmaschine durch angesaugte Partikel oder Feuchtigkeit zu vermeiden. Üblicherweise ist das Luftfiltergehäuse mittels wenigstens eines separaten Halteelements an einem Karosseriebauteils des Kraftwagens gehalten. Meist wird hierfür ein Metallrahmen verwendet, in welchen das Luftfiltergehäuse eingehängt und gegebenenfalls eingeschraubt ist. Auch eine Schraubverbindungen zwischen einer Gehäusewandung eines Luftfiltergehäuses und einem Karosseriebauteil zur Befestigung des Luftfiltergehäuses sind bekannt.

Die DE 100 27 438 A1 beschreibt einen Kraftwagen, in dem an einem Ansaugrohr mittels eines Trägerrahmens ein Luftfiltergehäuse befestigt ist. Hierdurch wird Bauraum eingespart, da das Luftfiltergehäuse nicht mehr unmittelbar an einem Karosseriebauteil des Kraftwagens befestigt werden muss.

Sowohl die Befestigung eines Luftfiltergehäuses an der Karosserie als auch die Befestigung an einem Ansaugrohr mittels jeweiliger Halteelemente ist jedoch mit dem Nachteil behaftet, dass die Halteelemente ein relativ hohes Eigengewicht aufweisen. Dies führt nachteiliger Weise zu einem hohen Gewicht des Kraftwagens und damit auch zu einem hohen Kraftstoffverbrauch und hohen damit einhergehenden CO₂-Emissionen. Die Montage von Luftfiltergehäusen auf die bekannte Art ist zudem arbeitsaufwändig, was die Herstellungskosten des Kraftwagens erhöht. Auf bekannte Art befestigte Luftfiltergehäuse weisen zudem eine geringe Steifigkeit auf, so dass keine weiteren Teile an sie angebunden werden können.

Im Bereich des Luftfiltergehäuses sind zudem üblicherweise noch weitere Komponenten, wie beispielsweise Ölbehälter, angeordnet. Bei bekannten Kraftwagen müssen für diese separate Halteelemente vorgesehen werden, was den zur Verfügung stehenden Bauraum einschränkt und das Gewicht des Kraftwagens erhöht.

In der DE 201 00 396 U1 ist ein Karosserieteil für ein Nutzkraftfahrzeug beschrieben. Darin ist ein Hohlkörper aus Kunststoff vorgesehen. Zu dem Hohlkörper gehören ein erster Teilbereich, der die Form eines Kotflügels oder Radhaussegments hat, und ein zweiter Hilfs-Teilbereich, in dem eine von außen zugängliche Aufnahmezone ausgebildet ist, die für eine Zusatzfunktion verwendbar ist.

In der US 2007/0289265 A1 ist eine Luftfilteranordnung beschrieben. Die Luftfilteranordnung umfasst einen Luftfilter und ein Luftfiltergehäuse, wobei der Luftfilter in dem Luftfiltergehäuse angeordnet ist. Ferner umfasst die Luftfilteranordnung eine Halteeinrichtung zur Anordnung und Fixierung des Luftfiltergehäuses. Die Halteeinrichtung ist einteilig mit dem Luftfiltergehäuse ausgebildet.

Aus der EP 0 634 203 A2 geht eine Befestigungsvorrichtung für Luftfiltergehäuse, insbesondere Gehäuse von Luftfiltern, an Kraftfahrzeugen hervor. Die Befestigungsvorrichtung ist als Rast- oder Schnappverbindung ausgebildet. Die Rast- oder Schnappverbindung ist so ausgeführt, dass sie durch das Gewicht des Filtergehäuses unterstützt wird und somit ein Lösen der Rast- oder Schnappverbindung aufgrund des Eigengewichts des Luftfiltergehäuses vermieden wird.

In der EP 1 364 695 A1 ist ein Filter mit einem Filtergehäuse beschrieben. Das Filtergehäuse weist einen Aufnahmeraum auf, in den ein Filterelement des Filters einsetzbar ist. Das Filtergehäuse besitzt einen Gehäusedeckel zum Öffnen und Verschließen einer Öffnung des Aufnahmeraums. Der Gehäusedeckel ist in einem Bereich des Filtergehäuses zwischen einer Anströmseite und Abströmseite des Filterelements angeordnet. genden Kraftwagenkomponente die notwendige Steifigkeit, um die andere Kraftwagenkomponente zuverlässig halten zu können. Zusätzliche Versteifungsstrukturen sind in dieser Ausführungsform der Erfindung daher nicht notwendig.

Bei der genannten metallenen Kraftwagenkomponente handelt es sich um den Ölbehälter. Dieser wird nämlich üblicherweise ohnehin aus Metall ausgeführt, um die notwendige thermische Beständigkeit zu gewährleisten.
Zweckmässigerweise ist dabei der Ölberhälter zwischen dem Luftfiltergehäuse und einer Komponenten einer Abgasanlage des Kraftwagens angeordnet, so dass er das Luftfiltergehäuse von der Wärmeabstralung der Abgasanlage Schützt.

Der vorliegenden Erfindung liegt somit die Aufgabe zu Grunde, einen Kraftwagen nach dem Oberbegriff von Patentanspruch 1 sowie einen Kraftwagen nach dem Oberbegriff von Patentanspruch 3 so weiter zu entwickeln, dass Gewicht eingespart und die Montage eines Luftfiltergehäuses und/oder eines Ölbehälters erleichtert wird.

Diese Aufgabe wird durch einen Kraftwagen mit den Merkmalen des Patentanspruchs 1 sowie durch einen Kraftwagen mit den Merkmalen des Patentanspruchs 3 gelöst.

Erfindungsgemäß ist bei einem derartigen Kraftwagen vorgesehen, dass eine von zumindest zwei Kraftwagenkomponenten, welche ein Luftfiltergehäuse und einen Ölbehälter umfassen, mittels der anderen Kraftwagenkomponenten an einem Karosseriebauteil des Kraftwagens gehalten ist. Mit anderen Worten trägt entweder der Ölbehälter das Luftfiltergehäuse oder umgekehrt. Hierdurch können zusätzliche Befestigungselemente zum Halten der gehaltenen Kraftwagenkomponente entfallen, so dass verglichen zum Stand der Technik Gewicht und Bauraum eingespart werden können.

Erfindungsgemäß ist diejenige Kraftwagenkomponente, welche die andere Kraftwagenkomponente hält, aus Metall ausgebildet. Dies verleiht der tragenden Kraftwagenkomponente die notwendige Steifigkeit, um die andere Kraftwagenkomponente zuverlässig halten zu können. Zusätzliche Versteifungsstrukturen sind in dieser Ausführungsform der Erfindung daher nicht notwendig.

Bei der genannten metallenen Kraftwagenkomponente handelt es sich um den Ölbehälter. Dieser wird nämlich üblicherweise ohnehin aus Metall ausgeführt, um die notwendige thermische Beständigkeit zu gewährleisten. Zweckmäßigerweise ist dabei der Ölbehälter zwischen dem Luftfiltergehäuse und einer Komponenten einer Abgasanlage des Kraftwagens angeordnet, so dass er das Luftfiltergehäuse von der Wärmeabstrahlung der Abgasanlage schützt.

Die Erfindung betrifft ferner einen Kraftwagen mit einem Luftfiltergehäuse nach dem Oberbegriff von Patentanspruch 3.

Erfindungsgemäß ist bei einem derartigen Kraftwagen vorgesehen, dass wenigstens eine Tragstruktur zum Halten eines Luftfiltergehäuses einstückig mit dem Luftfiltergehäuse ausgebildet ist und sich über einen überwiegenden Längenbereich des Luftfiltergehäuses erstreckt. Mit anderen Worten ist das Luftfiltergehäuse selbsttragend ausgebildet. Hierdurch können separate Halteelemente eingespart werden und ein besonders kompaktes Luftfiltergehäuse geschaffen werden. Vorzugsweise ist das Luftfiltergehäuse mit der wenigstens einen Tragstruktur als einstückiges Spritzgussbauteil ausgebildet.

Die einstückige Ausführung von Luftfiltergehäuse und Tragstruktur versteift das Luftfiltergehäuse, so dass dieses höheren Belastungen standhalten kann. Dies ermöglicht die Befestigung weiterer Bauteile am Luftfiltergehäuse, welche von diesem getragen werden. Diese Bauteile können vor der Montage des Luftfiltergehäuses im Kraftwagen am Luftfiltergehäuse montiert werden. Zusätzliche Halterungen können entfallen, wodurch Gewicht eingespart wird. Zudem sind sowohl für die Montage des Luftfiltergehäuses selbst als auch für die Montage der weiteren Bauteile weniger Arbeitsschritte notwendig, was besonders preisgünstig bei der Herstellung des Kraftwagens ist.

Erfindungsgemäß ist ferner wenigstens ein einstückig mit dem Luftfiltergehäuse ausgebildetes Tragelement zum Befestigen eines weiteren Kraftwagenbauteils an dem Luftfiltergehäuse vorgesehen. Hierdurch wird eine zusätzliche Funktion in das Luftfiltergehäuse integriert. Das Luftfiltergehäuse kann nun benutzt werden, um beispielsweise einen Ölbehälter oder dergleichen zu halten. Hierdurch entfallen separate Tragelemente zum Befestigen des weiteren Kraftwagenbauteils. Damit wird ein besonders leichter Kraftwagen zur Verfügung gestellt. Durch die einstückig mit dem Luftfiltergehäuse ausgebildeten Halteelemente erhält dieses zudem eine hohe Stabilität, so dass es besonders schwere weitere Kraftwagenbauteile tragen kann, ohne sich zu verwinden oder auf ähnliche Weise zu verformen. Das Tragelement ist bevorzugt direkt mit der Tragstruktur verbunden, so dass die durch das Gewicht des gehaltenen weiteren Bauteils eingeleiteten Kräfte besonders gut aufgenommen werden.

Die wenigstens eine Tragstruktur ist erfindungsgemäß als Steg ausgebildet, welcher von einer Wandung des Luftfiltergehäuses abragt. Zweckmäßigerweise erstreckt sich der Steg über die gesamte Wandung und ragt auch in seiner Erstreckungsrichtung über diese hinaus, um so Anbindungsbereiche zum Befestigen der Tragstruktur an einem Karosseriebauteil des Kraftwagens bereitzustellen. Ein solcher Steg ermöglicht zudem eine besonders gute Versteifung des Luftfiltergehäuses.

Erfindungsgemäß sind zwei Tragstrukturen vorgesehen, welche jeweils als Steg ausgebildet sind und von zueinander entgegengesetzten Wandungen des Luftfiltergehäuses abragen. Hierdurch wird eine besonders stabile Luftfiltergehäuseeinheit geschaffen, welche gleichzeitig ein sehr geringes Eigengewicht aufweist.

Im Folgenden soll die Erfindung und ihre Ausführungsform anhand der Zeichnungen näher erläutert werden. Hierbei zeigen:
- Fig. 1: einen schematischen Querschnitt durch ein Ausführungsbeispiel eines erfindungsgemäßen Kraftwagens auf Höhe eines Luftfiltergehäuses,
- Fig. 2: eine Draufsicht auf einen Motorraum eines erfindungsgemäßen Kraftwagens und
- Fig. 3: einen schematischen Querschnitt durch ein alternatives Ausführungsbeispiel eines erfindungsgemäßen Kraftwagens auf Höhe eines Luftfiltergehäuses,

Ein im Ganzen mit 10 bezeichneter Kraftwagen umfasst ein Luftfiltergehäuse 12, welches Filterpatronen zum Filtern von Ladeluft für eine Brennkraftmaschine 14 des Kraftwagens 10 enthält. Das Luftfiltergehäuse 12 wird von einem Oberteil 16 und einem Unterteil 18 gebildet. Es ist in einem Heckbereich 20 des heckmotorgetriebenen Kraftwagens 10 angeordnet.

An den Seitenwandungen 22 des Unterteils 18 des Luftfiltergehäuses 12 sind Haltestege 24 angeordnet, die einstückig mit dem Unterteil 18 des Luftfiltergehäuses 12 ausgebildet sind. Das Unterteil 18 des Luftfiltergehäuses 12 ist bevorzugt als Kunststoffspritzgussteil ausgeführt, so dass die Haltestege 24 unmittelbar mit angespritzt werden können. In Fahrzeugquerrichtung ragen die Haltestege 24 mit ihren Endbereichen 26 über das Luftfiltergehäuse 12 hinaus und sind dort mit Längsträgern 28 einer Karosserie des Kraftwagens 10 verschraubt.

Das Luftfiltergehäuse 12 ist also selbsttragend ausgebildet, so dass keine zusätzlichen Halteelemente notwendig sind. Durch den Verzicht auf metallische Halteelemente wird ein besonders leichter Kraftwagen 10 geschaffen.

In Fahrzeuglängsrichtung gesehen ist das Luftfiltergehäuse 12 oberhalb eines Getriebes 30 des Kraftwagens 10 angeordnet. Vom Getriebe 30 verlaufen die Hinterachsen 32 zu den Hinterrädern 34 des Kraftwagens 10. Die Achsen 32 sind über Federbeine 36 ebenfalls mit den Längsträgern 28 verbunden. Vom Motor 14 ausgehende Abgasleitungen 40 verlaufen unterhalb des Luftfiltergehäuses 12 zu einer hinter dieser angeordneten Abgasanlage 42.

Das Unterteil 22 des Luftfiltergehäuses 12 weist ferner ebenfalls einstückig angeformte Halter 44 auf, mit welchen ein Ölbehälter 46 verschraubt ist. Zu Halterung des Ölbehälters 46 sind daher keine separaten Elemente notwendig, so dass dieser besonders platzsparend und gewichtssparend im Kraftwagen 10 aufgenommen ist. Durch die Haltestege 24 wird das Luftfiltergehäuse 12 hinreichend versteift, um das Gewicht des Ölbehälters 46 tragen zu können. Gleichzeitig wird der Ölbehälter 46 in unmittelbarer Nähe des Getriebes 30 sowie des Motors 14 gehalten, so dass Ölleitungen zum Zuführen von Schmiermittel zum Getriebe 30 bzw. zum Motor 14 besonders kurz gehalten werden können.

Alternativ hierzu kann in einem Kraftwagen 110 auch ein Ölbehälter 146 ein Luftfiltergehäuse 112 tragen. Eine solche Ausführungsform der Erfindung ist in Fig. 3 gezeigt, zu den Ausführungsformen gemäß Fig. 1 und 2 identische Bauteile sind dabei mit identischen Bezugszeichen bezeichnet. Die Haltestege 124 sind hier einerseits mit dem Ölbehälter 146 verbunden und andererseits mit ihren Endbereichen 126 an den Längsträgern 126 festgelegt. Auch in dieser Ausführungsform ist oberhalb des Ölbehälters 146 ein Luftfiltergehäuse 112 vorgesehen. Im Gegensatz zur Ausführungsform gemäß den Fig. 1 und 2 weist dieses jedoch keine angespritzte Tragstruktur auf und wird lediglich vom Ölbehälter 146 gehalten. Die übrigen Komponenten des Kraftwagens entsprechen der oben erläuterten Ausführungsform.

Die Haltestege 124 können stoffschlüssig mit dem Ölbehälter verbunden sein, beispielsweise in Form eines geschweißten Blechverbundes. Auch eine mehrteilige Ausführung mit separaten, beispielsweise mit dem Ölbehälter 146 verschraubten Haltestegen 124 ist denkbar. Da der Ölbehälter 146 aus Metall besteht, ist keine zusätzliche Versteifung notwendig, es kann genügen, die Haltestege 124 lediglich bis zu den seitlichen Wandungen 148 des Ölbehälters 146 zu führen und dort mit diesem zu verbinden.

Durch die metallische Ausführung des Ölbehälters 146 und der Haltestege 124 schirmen diese Bauteile gleichzeitig das Luftfiltergehäuse 112 von der Wärmeabstrahlung der Abgasleitungen 140 ab, so das dessen Belastung reduziert und dessen Lebensdauer vergrößert wird. Es ist daher besonders zweckmäßig, die Haltestege 124 zumindest an ihrer Unterseite geschlossen auszubilden, so dass sich eine besonders gute thermische Abschirmung ergibt.

Insgesamt wird so eine besonders leichte und stabile Halterung des Luftfiltergehäuses 112 und des Ölbehälters 146 geschaffen, die auf Grund der geringen Anzahl verwendeten Bauteile und insbesondere auf Grund des Wegfalls zusätzlicher Halterungen besonders einfach und schnell zu montieren ist.

## Patentansprüche

1. Kraftwagen (110) mit zumindest zwei Kraftwagenelementen (112, 146), welche ein Luftfiltergehäuse (112) und einen Ölbehälter (146) umfassen, wobei eines der Kraftwagenelemente (112, 146) mittels des anderen Kraftwagenelements (112, 146) an zumindest einem Karosseriebauteil (28) des Kraftwagens (110) gehalten ist,
**dadurch gekennzeichnet, dass**
dasjenige Kraftwagenelement (112, 146), mittels welchem das andere Kraftwagenelement (112, 146) gehalten ist, aus Metall ausgebildet ist, wobei das Luftfiltergehäuse (112) mittels des Ölbehälters (146) an dem zumindest einen Karosseriebauteil (28) des Kraftwagens (110) gehalten ist.

2. Kraftwagen (110) nach Anspruch 1,
**dadurch gekennzeichnet, dass**
der Ölbehälter (146) zwischen dem Luftfiltergehäuse (112) und einer Komponente (140) einer Abgasanlage des Kraftwagens (110) angeordnet ist.

3. Kraftwagen (10) mit einem Luftfiltergehäuse (12), welches mittels wenigstens einer Tragstruktur (24) an zumindest einem Karosseriebauteil (28) des Kraftwagens (10) gehalten ist, wobei sich die Tragstruktur (24) über einen überwiegenden Längenbereich des Luftfiltergehäuses (12) erstreckt, wobei das Luftfiltergehäuse (12) selbsttragend ausgebildet ist, wobei die wenigstens eine Tragstruktur (24) einstückig mit dem Luftfiltergehäuse (12) ausgebildet ist, wobei die wenigstens eine Tragstruktur als Steg (24) ausgebildet ist, welcher von einer Wandung (22) des Luftfiltergehäuses (12) abragt, und wobei wenigstens ein einstückig mit dem Luftfiltergehäuse (12) ausgebildetes Tragelement (44) zum Befestigen eines weiteren Kraftwagenelements (46) an dem Luftfiltergehäuse (12) vorgesehen ist,
**dadurch gekennzeichnet, dass**
zwei Tragstrukturen (24), die jeweils als Stege (24) ausgebildet sind, vorgesehen sind, wobei die zwei Tragstrukturen von zueinander entgegengesetzten Wandungen (22) des Luftfiltergehäuses (12) abragen.

4. Kraftwagen (10) nach Anspruch 3,
**dadurch gekennzeichnet, dass**
das Luftfiltergehäuse (12) mit der wenigstens einen Tragstruktur (24) als einstückiges Spritzgussbauteil ausgebildet ist.

5. Luftfiltergehäuseeinheit für einen Kraftwagen (10), mit einem Grundgehäuse (12) und wenigstens einem Steg (24), mittels welchem die Luftfiltergehäuseeinheit selbsttragend an einem Karosseriebauteil (28) des Kraftwagens (10) befestigbar ist, wobei der wenigstens eine Steg (24) einstückig mit dem Grundgehäuse (12) der Luftfiltergehäuseeinheit ausgebildet ist, und von einer Wandung (22) des Luftfiltergehäuses (12) abragt, und wobei wenigstens ein einstückig mit dem Luftfiltergehäuse (12) ausgebildetes Tragelement (44) zum Befestigen eines weiteren Kraftwagenelements (46) an dem Luftfiltergehäuse (12) vorgesehen ist, **dadurch gekennzeichnet, dass**
zwei Stege (24) vorgesehen sind, wobei die zwei Stege (24) von zueinander entgegengesetzten Wandungen (22) des Luftfiltergehäuses (12) abragen.

## Claims

1. Motor vehicle (110) having at least two motor vehicle elements (112, 146), which comprise an airfilter housing (112) and an oil tank (146), wherein one of the motor vehicle elements (112, 146) is held on at least one body component (28) of the motor vehicle (110) by means of the other motor vehicle element (112, 146),
**characterised in that**
the motor vehicle element (112, 146), by means of which the other motor vehicle element (112, 146) is held, is formed from metal, wherein the air filter housing (112) is held on the at least one body component (28) of the motor vehicle (110) by means of the oil tank (146).

2. Motor vehicle (110) according to claim 1,
**characterised in that**
the oil tank (146) is arranged between the air filter housing (112) and a component (140) of an exhaust system of the motor vehicle (110).

3. Motor vehicle (10) having an air filter housing (12), which is held on at least one body component (28) of the motor vehicle (10) by means of at least one support structure (24), wherein the support structure (24) extends over a predominant length region of the air filter housing (12), wherein the air filter housing (12) is formed to be self-supporting, wherein the at least one support structure (24) is formed in one piece with the air filter housing (12), wherein the at least one support structure is formed as a web (24), which protrudes from one wall (22) of the air filter housing (12), and wherein at least one support element (44) formed in one piece with the air filter housing (12) is provided for attaching a further motor vehicle element (46) to the air filter housing (12),
**characterised in that**
two support structures (24), which are each formed as webs (24), are provided, wherein the two support structures protrude from opposite walls (22) of the air filter housing (12).

4. Motor vehicle (10) according to claim 3,
**characterised in that**
the air filter housing (12) is formed as a one-piece injection moulded component with the at least one support structure (24).

5. Air filter housing unit for a motor vehicle (10), having a base housing (12) and at least one web (24), by means of which the air filter housing unit can be attached in a self-supporting manner to a body component (28) of the motor vehicle (10), wherein the at least one web (24) is formed in one piece with the base housing (12) of the air filter housing unit and protrudes from one wall (22) of the air filter housing (12), and wherein at least one support element (44) formed in one piece with the air filter housing (12) is provided for attaching a further motor vehicle element (46) to the air filter housing (12),
**characterised in that**
two webs (24) are provided, wherein the two webs (24) protrude from opposite walls (22) of the air filter housing (12).

## Revendications

1. Véhicule automobile (110) avec au moins deux éléments de véhicule automobile (112, 146), qui comprennent un carter de filtre à air (112) et un récipient d'huile (146), dans lequel l'un des éléments de véhicule automobile (112, 146) est maintenu au niveau d'un composant de carrosserie (28) du véhicule automobile (110) au moyen de l'autre élément de véhicule automobile (112, 146),
**caractérisé en ce que**
l'élément de véhicule automobile (112, 146), au moyen duquel l'autre élément de véhicule automobile (112, 146) est maintenu, est réalisé en métal, dans lequel le carter de filtre à air (112) est maintenu au niveau de l'au moins un composant de carrosserie (28) du véhicule automobile (110) au moyen du récipient d'huile (146).

2. Véhicule automobile (110) selon la revendication 1,
**caractérisé en ce que**
le récipient d'huile (146) est disposé entre le carter de filtre à air (112) et un composant (140) d'une installation de gaz d'échappement du véhicule automobile (110).

3. Véhicule automobile (10) avec un carter de filtre à air (12), qui est maintenu au niveau d'au moins un composant de carrosserie (28) du véhicule automobile (10) au moyen d'au moins une structure portante (24), dans lequel la structure portante (24) s'étend sur une zone longitudinale principale du carter de filtre à air (12), dans lequel le carter de filtre à air (12) est réalisé de manière autoportante, dans lequel l'au moins une structure portante (24) est réalisée d'un seul tenant avec le carter de filtre à air (12), dans lequel l'au moins une structure portante est réalisée en tant que traverse (24), qui fait saillie d'une paroi (22) du carter de filtre à air (12), et dans lequel au moins un élément portant (44) réalisé d'un seul tenant avec le carter de filtre à air (12) est prévu pour la fixation d'un autre élément de véhicule automobile (46) au niveau du carter de filtre à air (12),
**caractérisé en ce que**
deux structures portantes (24) qui sont respectivement réalisées en tant que traverses (24), sont prévues, dans lequel les deux structures portantes font saillie de parois (22) du carter de filtre à air (12) opposées l'une à l'autre.

4. Véhicule automobile (10) selon la revendication 3,
**caractérisé en ce que**
le carter de filtre à air (12) est réalisé avec l'au moins une structure portante (24) en tant que composant moulé par injection d'un seul tenant.

5. Unité de carter de filtre à air pour un véhicule automobile (10), avec un carter de base (12) et au moins une traverse (24), au moyen de laquelle l'unité de carter de filtre à air est fixable de manière autoportante à un composant de carrosserie (28) du véhicule automobile (10), dans laquelle l'au moins une traverse (24) est réalisée d'un seul tenant avec le carter de base (12) de l'unité de carter de filtre à air, et fait saillie d'une paroi (22) du carter de filtre à huile (12), et dans laquelle au moins un élément porteur (44) réalisé d'un seul tenant avec le carter de filtre à air (12) pour la fixation d'un autre élément de véhicule automobile (46) est prévu au niveau du carter de filtre à air (12),
**caractérisée en ce que**
deux traverses (24) sont prévues, dans laquelle les deux traverses (24) font saillie de parois (22) du carter de filtre à air (12) opposées l'une à l'autre.
